# FASCICULE DE BREVET EUROPEEN

(11) **EP 3 339 523 B1**
(45) Date de publication et mention de la délivrance du brevet: **22.04.2020**
(21) Numéro de dépôt: 17210489.5
(22) Date de dépôt: 22.12.2017
(51) Int. Cl.: E03F 5/06, E02D 29/14

(54) **DISPOSITIF DE VOIRIE**
STRASSENABLAUF
ROAD GULLY

(30) Priorité: 23.12.2016 BE 201605969
(43) Date de publication de la demande: 27.06.2018
(73) Titulaire: SA Fondatel Lecomte, 5300 Andenne (BE)
(72) Inventeur: DESAGHER, Gilles, 5300 ANDENNE (BE)
(74) Mandataire: Gevers Patents

(56) Documents cités:
- CN-U- 201 567 591
- CN-U- 203 821 557

## Description

La présente invention concerne un avaloir de voirie à plot selon le préambule de la revendication 1.

Les avaloirs de voirie sont connus du public comme servant à recevoir les eaux de la voirie afin de les transférer aux égouts. Il est nécessaire d'ouvrir régulièrement le couvercle ou la grille afin de nettoyer les accumulations de saletés dans les avaloirs de voirie.

Malheureusement, même si de tels avaloirs de voirie permettent de recevoir les eaux de voirie, il apparait que des problèmes persistent dans la compatibilité des assises entre le couvercle ou la grille et le cadre, dans l'accumulation de saletés sur les assises entre le couvercle ou la grille et le cadre et dans la durabilité dans le temps des joints supports du couvercle ou de la grille sur le cadre.

En d'autres termes, des avaloirs de voirie connus présentent certains inconvénients, à savoir :
- Une accumulation de saletés entre le couvercle ou la grille et son assise sur le cadre.
- Une détérioration des joints supports du couvercle ou de la grille.
- Une désolidarisation des joints supports et du cadre.
- Des nuisances sonores lors de l'endommagement du dispositif.
- Un montage complexe lors de l'installation du dispositif.

Il existe donc un réel besoin de procurer un avaloir de voirie qui soit facile d'installation et d'utilisation lors de l'ouverture et la fermeture du couvercle ou de la grille pour l'entretien, qui présente une diminution de l'encrassement et une amélioration de la durabilité dans le temps.

Le document CN 201567591U divulgue un couvercle de puits, avec des éléments en saillie et une rondelle antichoc.

Le document CN 203821557U divulgue un couvercle de puits pour bâtiment, avec des éléments en saillie et des ressorts. Des patins en caoutchouc sont situés sur le dessus des éléments en saillies.

Pour résoudre au moins partiellement ces problèmes, il est proposé suivant l'invention, un avaloir de voirie à plot ayant les caractéristiques de la revendication 1.

Dans un avaloir de voirie à plot selon l'invention, la présence de logements et de plots faisant saillie par rapport à la surface intérieure du cadre permet une diminution de l'accumulation de saletés par rapport à un support disposé sur le pourtour intérieur du cadre.

Le couvercle ou la grille en reposant sur lesdits plots permet d'amortir les chocs lors du passage des véhicules tout en laissant un passage entre le couvercle ou la grille à l'état fermé et le cadre de sorte à laisser passer les eaux de voirie et à diminuer l'accumulation de saletés sur l'assise du couvercle ou de la grille.

Avec de tels plots, le cadre ne nécessite plus un rebord pour soutenir le couvercle ou la grille. De tels plots évitent l'accumulation de saletés sur les assises entre le couvercle ou la grille et le cadre, grâce à leur faible contact avec le couvercle ou la grille et le fait qu'ils sont dégagés en formant des saillies.

Avantageusement, un avaloir de voirie à plot selon l'invention est caractérisé en ce que les plots sont faits en matériau élastique.

Les plots en matériau élastique permettent d'absorber les chocs et de réduire les nuisances sonores dus au passage répété des véhicules sur la grille. De plus, la grille repose sur une des face des plots, ce qui entraine lors du passage d'un véhicule, une déformation verticale du plots et par conséquent une meilleure absorption des chocs. Ainsi, avec très peu de matière élastique, ils peuvent réduire les bruits provoqués par le claquement du couvercle ou de la grille sur le cadre lors du passage des véhicules. Leur faible surface permet également une déformation qui absorbe les défauts de planéité de la grille ou du couvercle et du cadre.

De préférence, un avaloir de voirie à plot selon l'invention est caractérisé en ce que les plots sont faits en EPDM.

Les plots peuvent plus spécifiquement être faits d'un élastomère. De préférence ils sont alors faits en EPDM (éthylène-propylène-diène monomère). Alternativement, ils peuvent par exemple être faits en SBR (caoutchouc styrène-butadiène), CR (caoutchouc chloroprène) ou NBR (caoutchouc butadiène-acrylonitrile).

L'EPDM est incompressible, ce qui permet un meilleur amortissement lors du passage des véhicules, une meilleure réduction des nuisances sonores et par conséquent une réduction de l'usure des joints.

Avantageusement, un avaloir de voirie à plot selon l'invention est caractérisé en ce que les logements sont faits monobloc avec le cadre.

La fabrication monobloc du cadre et des logements permet une facilité de construction et permet un gain de temps lors de l'installation où les logements n'ont pas à être fixés le moment même.

De façon préférée, un avaloir de voirie à plot selon l'invention est caractérisé en ce que les plots sont collés dans les logements correspondants.

En collant les plots dans les logements prévus pour les accueillir, les plots restent en place malgré les opérations d'entretien ou le passage répété de véhicules sur la grille. La durée de vie et l'amortissement des chocs sont améliorés.

Les plots sont de préférence collés dans les logements correspondants, ceci de préférence avec une colle pour EPDM qui a deux fonctions, i.e. collage proprement dit et bouchage des éventuels jeux dus aux tolérances de fabrication des plots élastomères.

Il est possible, tout en restant dans le cadre de l'invention, que les plots soient couplés mécaniquement, par exemple fixés, aux logements correspondants.

La forme en queue d'aronde entraine un maintien beaucoup plus important des plots dans les logements et améliore l'amortissement et la durée de vie des plots dans les logements durant les opérations d'entretien ou le passage répété des véhicules sur la grille.

Avantageusement, un avaloir de voirie à plot selon l'invention est caractérisé en ce que la forme en queue d'aronde présente un angle d'inclinaison supérieur ou égal à 5°, de préférence supérieur ou égal à 10°, préférentiellement supérieur ou égal à 15°. Un angle d'inclinaison permet un meilleur maintien du plot dans le logement correspondant.

De façon tout à fait avantageuse, un avaloir de voirie à plot selon l'invention est caractérisé en ce que les plots sont montés par translation latérale dans lesdits logements correspondants.

Un montage par translation latérale des plots dans les logements correspondants permet un meilleur maintien des plots dans les logements.

De préférence, un avaloir de voirie à plot selon l'invention est caractérisé en ce que le cadre est fait en fonte.

La fonte permet une meilleure stabilité dans le temps de l'avaloir. Le couvercle ou la grille peuvent également être fait en fonte.

Préférentiellement, un avaloir de voirie à plot selon l'invention est caractérisé en ce que le couvercle ou la grille est pivotant(e) par un premier bord sur un bord correspondant du cadre.

Le couvercle ou la grille pivotante permet une ouverture dans le sens contraire du sens de circulation, dans le cas où la grille ou le couvercle s'ouvrirait accidentellement, un tel dispositif permet à un véhicule passant sur la grille à ce moment-là de la refermer sous son poids.

Avantageusement, un avaloir de voirie à plot selon l'invention est caractérisé en ce que le couvercle ou la grille comprend un barreau élastique à un second bord, opposé au premier bord, pour verrouiller la grille ou le couvercle au cadre.

Un tel barreau permet d'ajouter une opération manuelle pour l'ouverture de la grille ou du couvercle, ce qui permet de réduire le temps d'ouverture.

La présente invention va maintenant être expliquée d'une façon plus détaillée en décrivant un mode de réalisation d'un dispositif selon l'invention. Cette description a uniquement pour but de fournir un exemple illustratif de l'invention et de révéler d'autres avantages et détails des dispositifs selon l'invention, et elle ne doit en aucun cas être interprétée comme une limitation du domaine d'utilisation de l'invention ou des droits de brevet demandés dans les revendications.

Dans cette description détaillée, les repères numériques font référence aux dessins annexés, dans lesquels:
- la Figure 1 représente un avaloir selon l'invention en perspectif avec sa grille dans sa position ouverte ;
- la Figure 2 représente l'avaloir de la figure 1 en perspectif avec sa grille dans sa position fermée ;
- la Figure 3 représente un détail en perspectif de la figure 1 au niveau d'un logement et d'un plot ;
- la Figure 4 représente le logement et le plot de la figure 3 séparément en perspectif.

Dans les figures, un mode de réalisation d'un avaloir (1) selon l'invention est montré.

Cet avaloir (1) comprend un cadre (2) et une grille (3) qui est montée au cadre (2) d'une manière pivotante. La grille (3) peut alors pivoter entre une position fermée (voir la figure 2) et une position ouverte (voir la figure 1).

Le cadre (2) et la grille (3) sont par exemple faits en fonte.

Des logements (5) (voir la figure 4) sont faits en monobloc avec le cadre (2) et sont disposés répartis sur la périphérie intérieure du cadre (2) et faisant saillies par rapport à la surface intérieure du cadre (2) (voir la figure 1).

Des plots (4) (voir la figure 4) en EPDM sont collés dans ces logements (5) avec une colle pour EPDM (voir les figure 1 et 3). Ces plots (4) ont une forme de queue d'aronde et les logements (5) ont un renfoncement d'une forme correspondante pour y loger ces plots (4).

Dans la position fermée de la grille (3), la grille (3) repose sur les plots (4).

L'avaloir (1) peut facilement être ouvert et fermé par les équipes de nettoyage de voirie.

Grâce aux plots (4) en EPDM, les bruits provoqués par le claquement de la grille sur la cuve, lors du passage des véhicules, sont réduits avec peu de matière en EPDM.

La faible surface de contact entre la grille (3) et les plots (4) permet un ajustement idéal et empêche les saletés de s'accumuler sur ces mêmes surfaces.

Ces plots (4) et leurs logements (5) ne nécessitent plus un usinage sur la grille (3).

## Revendications

1. Avaloir de voirie à plot (1) comprenant un cadre (2) et un couvercle ou une grille (3) pour couvrir au moins une partie du cadre (2), dans lequel ledit avaloir de voirie à plot (1) comprend des logements (5) et plusieurs plots (4) qui sont disposés répartis sur la périphérie intérieure du cadre (2) et faisant saillie par rapport à la surface intérieure du cadre (2), chacun des logements (5) étant configurés pour recevoir chacun un des plots (4), dans lequel ledit couvercle ou grille (3) dans sa position fermée repose sur lesdits plots (4) et dans lequel ledit avaloir de voirie à plot (1) est configuré pour laisser un espace entre ledit couvercle ou grille (3) et le cadre (2), **caractérisé en ce que** les plots (4) sont en forme de queue d'aronde et **en ce que** les logements (5) ont un renfoncement d'une forme correspondante pour y loger les plots (4).

2. Avaloir de voirie à plot (1) selon la revendication 1, **caractérisé en ce que** les plots (4) sont faits en matériau élastique.

3. Avaloir de voirie à plot (1) selon la revendication 2, **caractérisé en ce que** les plots (4) sont faits en EPDM.

4. Avaloir de voirie à plot (1) selon la revendication 3, **caractérisé en ce que** les logements (5) sont faits monobloc avec le cadre (2).

5. Avaloir de voirie à plot (1) selon la revendication 3 ou 4, **caractérisé en ce que** les plots (4) sont collés dans les logements (5) correspondants.

6. Avaloir de voirie à plot (1) selon l'une des revendications précédentes, **caractérisé en ce que** la forme en queue d'aronde présente un angle d'inclinaison supérieur ou égal à 5°, de préférence supérieur ou égal à 10°, préférentiellement supérieur ou égal à 15°.

7. Avaloir de voirie à plot (1) selon l'une des revendications précédentes, **caractérisé en ce que** le cadre (2) est fait en fonte.

8. Avaloir de voirie à plot (1) selon l'une des revendications précédentes, **caractérisé en ce que** le couvercle ou la grille (3) est pivotant(e) par un premier bord sur un bord correspondant du cadre (2).

9. Avaloir de voirie à plot (1) selon la revendication 8, **caractérisé en ce que** le couvercle ou la grille (3) comprend un barreau élastique à un second bord, opposé au premier bord, pour verrouiller la grille (3) ou le couvercle au cadre (2).

## Patentansprüche

1. Klotz-Straßenablauf (1), umfassend einen Rahmen (2) und einen Deckel oder ein Gitter (3), um mindestens einen Teil des Rahmens (2) abzudecken, wobei der Klotz-Straßenablauf (1) Aufnahmen (5) und mehrere Klötze (4) umfasst, die auf dem Innenumfang des Rahmens (2) verteilt angeordnet sind und in Bezug auf die Innenfläche des Rahmens (2) hervorstehen, wobei jede der Aufnahmen (5) konfiguriert ist, um jeweils einen der Klötze (4) zu empfangen, wobei der Deckel oder das Gitter (3) in seiner (ihrer) geschlossenen Position auf den Klötzen (4) ruht und wobei der Klotz-Straßenablauf (1) konfiguriert ist, um einen Raum zwischen dem Deckel oder Gitter (3) und dem Rahmen (2) zu lassen, **dadurch gekennzeichnet, dass** die Klötze (4) in Schwalbenschwanzform sind und dadurch, dass die Aufnahmen (5) eine Verstärkung einer entsprechenden Form besitzen, um dort die Klötze (4) aufzunehmen.

2. Klotz-Straßenablauf (1) nach Anspruch 1, **dadurch gekennzeichnet, dass** die Klötze (4) aus elastischem Material gefertigt sind.

3. Klotz-Straßenablauf (1) nach Anspruch 2, **dadurch gekennzeichnet, dass** die Klötze (4) aus EPDM gefertigt sind.

4. Klotz-Straßenablauf (1) nach Anspruch 3, **dadurch gekennzeichnet, dass** die Aufnahmen (5) einteilig mit dem Rahmen (2) gefertigt sind.

5. Klotz-Straßenablauf (1) nach Anspruch 3 oder 4, **dadurch gekennzeichnet, dass** die Klötze (4) in den entsprechenden Aufnahmen (5) angeklebt sind.

6. Klotz-Straßenablauf (1) nach einem der vorstehenden Ansprüche, **dadurch gekennzeichnet, dass** die Schwalbenschwanzform einen Neigungswinkel größer oder gleich 5 °, vorzugsweise größer oder gleich 10 °, bevorzugt größer oder gleich 15 ° aufweist.

7. Klotz-Straßenablauf (1) nach einem der vorstehenden Ansprüche, **dadurch gekennzeichnet, dass** der Rahmen (2) aus Gusseisen gefertigt ist.

8. Klotz-Straßenablauf (1) nach einem der vorstehenden Ansprüche, **dadurch gekennzeichnet, dass** der Deckel oder das Gitter (3) durch einen ersten Rand auf einem entsprechenden Rand des Rahmens (2) schwenkbar ist.

9. Klotz-Straßenablauf (1) nach Anspruch 8, **dadurch gekennzeichnet, dass** der Deckel oder das Gitter (3) an einem zweiten Rand, der dem ersten Rand gegenüberliegt, einen elastischen Stab umfasst, um das Gitter (3) oder den Deckel an dem Rahmen (2) zu verriegeln.

## Claims

1. Road gulley (1) with studs, comprising a frame (2) and a cover or grille (3) for covering at least part of the frame (2), wherein said road gulley (1) with studs comprises housings (5) and several studs (4) that are arranged distributed over the internal periphery of the frame (2) and projecting with respect to the internal surface of the frame (2), each of the housings (5) being configured so as each to receive one of the studs (4), wherein said cover or grille (3) in the closed position thereof rests on said studs (4), and wherein said road gulley (1) with studs is configured to leave a space between said cover or grille (3) and the frame (2), **characterised in that** the studs (4) are in the form of a dovetail and **in that** the housings (5) have a recess with a corresponding form to house the studs (4) therein.

2. Road gulley (1) with studs according to claim 1, **characterised in that** the studs (4) are made from elastic material.

3. Road gulley (1) with studs according to claim 2, **characterised in that** studs (4) are made from EPDM.

4. Road gulley (1) with studs according to claim 3, **characterised in that** the housings (5) are made in one piece with the frame (2).

5. Road gulley (1) with studs according to claim 3 or claim 4, **characterised in that** the studs (4) are bonded in the corresponding housings (5).

6. Road gulley (1) with studs according to one of the preceding claims, **characterised in that** the dovetail form has an angle of inclination greater than or equal to 5°, preferably greater than or equal to 10°, preferably greater than or equal to 15°.

7. Road gulley (1) with studs according to one of the preceding claims, **characterised in that** the frame (2) is made from cast iron.

8. Road gulley (1) with studs according to one of the preceding claims, **characterised in that** the cover or grille (3) pivots by a first edge on a corresponding edge of the frame (2).

9. Road gulley (1) with studs according to claim 8, **characterised in that** the cover or grille (3) comprises an elastic bar at a second edge, opposite to the first edge, for locking the grille (3) or cover on the frame (2).
